# EUROPÄISCHE PATENTSCHRIFT

(11) **EP 2 468 957 B1**
(45) Veröffentlichungstag und Bekanntmachung des Hinweises auf die Patenterteilung: **15.04.2015**
(21) Anmeldenummer: 11186526.7
(22) Anmeldetag: 25.10.2011
(51) Int. Cl.: E01F 8/00

(54) **Lärmschutzelement mit alternierenden Schichten höherer und geringerer Dichte und Porosität**
Acoustic baffling element with alternating layers of higher and lower density and porosity
Elément antibruit doté de couches alternantes à densité et porosité plus haute et plus basse

(30) Priorität: 23.12.2010 AT 21302010
(43) Veröffentlichungstag der Anmeldung: 27.06.2012
(73) Patentinhaber: BIG Bau und Immobilienges.m.b.H., 8042 Graz (AT)
(72) Erfinder: Schönlieb, Wolfgang, 8054 Pirka (AT); Lederer, Adolf, 8200 Gleisdorf (AT)
(74) Vertreter: Wirnsberger, Gernot

(56) Entgegenhaltungen:
- WO-A1-2009/085724
- AT-U1- 9 648
- DE-A1- 4 220 547
- FR-A1- 2 722 811
- FR-A1- 2 904 015
- FR-A1- 2 906 072

## Beschreibung

Die Erfindung betrifft ein Lärmschutzelement, welches zumindest drei übereinander angeordnete Schichten aus einem oder mehreren Kunststoffen umfasst, wobei die Schichten unterschiedliche Dichten und optional Porositäten aufweisen.

Aus dem Stand der Technik sind diverse Lärmschutzelemente bekannt, die entlang von Autobahnen, Bahnstrecken oder Industriezonen Anwendung finden. Diese dienen zum Schutz vor Lärmimmission in benachbarte Wohngebiete. Obwohl viele Lärmschutzelemente ein bestimmtes Maß an Schallabsorption und/oder Schalldämmung bieten, hat sich deren Aufbau, Abbau, Abänderung und Reparatur, durch deren hohes Gewicht, oftmals als sehr aufwendig und mit einem Verletzungsrisiko verbunden erwiesen. Darüber hinaus würden verbesserte Schallabsorptions- und Schalldämmungseigenschaften niedrigere und dünnere Lärmschutzwände bei einem äquivalenten Lärmschutz erlauben.

Betonrückhaltesysteme an Autobahnen haben sich in Bezug auf eine Schallemission als äußerst ungünstig erwiesen. Diese können aufgrund deren Form den eintreffenden Schall in einem für den Lärmschutz ungünstigen Winkel über am Rand der Fahrbahn gegenüberliegende Lärmschutzelemente bei zu geringer Bauhöhe derselben hinwegreflektieren. Dieser Effekt bedingt eine zusätzliche Erhöhung der Lärmschutzwände und dadurch eine Erhöhung der anfallenden Kosten.

Aus der DE 42 20 547 A1 ist ein aus Kunststoff gebildetes Lärmschutzelement mit einer dichten Trägerschicht und zwei darauf angeordneten porösen Schichten bekannt, welches zwar hohe Stabilität aufweist, jedoch nur über eine ungenügende Schallabsorption und/oder Schalldämmung verfügt.

Aus der AT 507 116 B1 ist ein Lärmschutzelement mit zumindest zwei aufeinanderliegenden Komponenten aus Kunststoff bekannt, wobei eine erste Komponente eine größere Porosität als eine zweite Komponente aufweist, und wobei die Komponenten mit Schlitzen ausgebildet sind, die der Schall passieren kann. Der Aufbau dieses Lärmschutzelements hat durch seine erhöhte Flexibilität und verringerte Masse zu einer deutlichen Verbesserung im Vergleich zu den davor Anwendung findenden Lösungen geführt, doch es bleibt der Nachteil der durch die Schlitze verursachten geringen Bruchfestigkeit und mechanischen Stabilität.

Aufgabe der Erfindung ist es, ein Lärmschutzelement der eingangs genannten Art anzugeben, welches eine gute Schallabsorption und/oder Schalldämmung bei gleichzeitig guter Bruchfestigkeit und mechanischer Stabilität aufweist, ohne die einfache Montage und Flexibilität des Lärmschutzelements negativ zu beeinflussen.

Diese Aufgabe wird bei einem Lärmschutzelement der eingangs genannten Art gelöst, wenn das Lärmschutzelement alternierend absorbierende Schichten mit höherer und geringerer Dichte und optional höherer und geringerer Porosität aufweist, wobei die Schichten optional aus mehreren Lagen bestehen.

Ein mit der Erfindung erzielter Vorteil ergibt sich aus dem mehrlagigen schlitzfreien Aufbau im Vergleich zur AT 507 116 B1. Dies hat eine verbesserte mechanische Stabilität, Bruchfestigkeit und eine erhöhte Schallabsorption, durch mehr absorbierendes Material, zur Folge. Trotzdem bleibt das Lärmschutzelement flexibel und bewirkt durch alternierende Schichten mit höherer und geringerer Dichte und/oder Porosität eine Verlängerung des Laufweges eines eintreffenden Schalls durch mehrfache Reflexion an mehreren Phasenübergängen und somit eine verbesserte Schallabsorption. Die vorteilhafte Kombination aus mechanischer Stabilität und Flexibilität erlaubt ein sehr breites Einsatzspektrum des Lärmschutzelements, z. B. entlang von Autobahnen, Bahnstrecken, in Tunneln, an Betonrückhaltesystemen, an Randzonen von Industriegebieten, direkt auf Fassaden, an Industriegebäuden, in oder um Flughäfen, an der Außenseite von Stadien oder im Privatbereich für z. B Gartenzäune.

Die Schichten geringerer Dichte weisen dabei eine Dichte von 0,2 g/cm³ bis 0,6 g/cm³ und die Schichten höherer Dichte eine Dichte von 0,4 g/cm³ bis 0,9 g/cm³ auf. Dadurch ergibt sich ein gut ausgeprägter Phasenübergang zwischen den einzelnen Schichten bzw. gegebenenfalls Lagen und damit eine verbesserte Reflexion des eintreffenden Schalls, der in den Schichten absorbiert werden kann.

Die Definition der Dichten bezieht sich hierbei auf eine mittlere Schichtdichte bzw. den Kunststoff ohne dabei ein oder mehrere eventuell vorhandene stützende bzw. verstärkende und/oder Montagehilfen aufweisende Elemente zu berücksichtigen.

Mit Vorteil sind die Schichten des Lärmschutzelements aus einem Granulat, vorzugsweise aus Altreifen oder einem anderen sortenreinen Recyclingpolymer, oder einem Granulatgemisch aus verschiedenen Recyclingpolymeren, mit einer Korngröße von 0,1 mm bis 15 mm, vorzugsweise die Schichten höherer Dichte von 0,4 mm bis 0,7 mm und die Schichten niedrigerer Dichte 2,0 mm bis 6,0 mm, gefertigt. Dies erlaubt eine Optimierung der Schallabsorptionseigenschaften für unterschiedliche Frequenzbereiche.

Bevorzugt weist zumindest eine Schicht oder Lage des Lärmschutzelements, vorzugsweise eine oder mehrere Deckschichten, eine Dicke von 5 mm bis 100 mm auf. Ein sich daraus ergebender Vorteil liegt darin, dass destruktive Interferenz zwischen dem einlaufenden Schall und dem rücklaufenden Schall auftritt.

Vorteilhafterweise sind zumindest vier Schichten für das Lärmschutzelement vorgesehen. Die Schichten wirken durch Mehrfachreflexion des eintreffenden Schalls an den Phasenübergängen wie mehrere hintereinandergeschaltete frequenzabhängige Filter und erlauben die Absorption eines sehr breiten Frequenzspektrums.

Günstigerweise umfasst das Lärmschutzelement in einer Schicht oder Lage, zwischen zwei Schichten oder Lagen, vorzugsweise in einer ersten oder zwischen erster und einer zweiten Schicht oder Lage, zumindest ein stützendes bzw. verstärkendes und/oder Montagehilfen aufweisendes Element, vorzugsweise eine Lochschiene. Dies erlaubt eine leichtere Montage und darüber hinaus weniger dichte Schichten oder Lagen und damit verbunden eine noch bessere Steuerung bzw. Kontrolle der frequenzabhängigen Absorption.

Es ist von Vorteil, wenn das Lärmschutzelement als ein flächiges Modul ausgebildet ist. Dadurch ist eine einfache Montage und eine gute Schallabsorption und/oder Schalldämmung möglich.

Es hat sich als vorteilhaft erwiesen, wenn das Modul zumindest bereichsweise korrespondierend zu einer Lärmschutzwand, vorzugsweise zwischen profilierten Stützen derselben einpassbar, ausgebildet ist, um einen schnellen Auf-, Ab- und Umbau der Lärmschutzwand zu ermöglichen.

Besonders von Vorteil ist es, wenn das Lärmschutzelement zumindest bereichsweise korrespondierend zu einem Betonrückhaltesystem, vorzugsweise einem New-Jersey-Profil, einem Step-Profil oder einem ähnlich zweckmäßigen Profil, ausgebildet ist. Die sich daraus ergebende Reduktion des an dem Betonrückhaltesystem reflektierten Schalls erlaubt niedrigere Lärmschutzwände.

Günstigerweise ist zumindest eine Deckschicht des Lärmschutzelements lackiert, beklebt, bedruckt, bemalt, bedampft, besprüht, gefärbt oder in sonstiger Weise oberflächenbehandelt. Das Granulat kann aber auch direkt mit einer Farbe umhüllt sein. Dies erlaubt eine wasserabweisende, optisch ansprechende, z. B. sich besser in die Umgebung oder Landschaft einfügende, und/oder Informationen enthaltende Gestaltung, beispielsweise Entfernung bis zum nächsten Exit, Parkplatz, Restaurant oder Tankstelle, des Lärmschutzelements.

Mit Vorteil weist eine Schicht oder Lage des Lärmschutzelements, vorzugsweise eine Deckschicht, eine oder mehrere konvexe und/oder konkave Oberflächenstrukturen auf. Damit verbunden wird die Kohärenz des einlaufenden Schalls verringert und durch gezielte destruktive Interferenz die Schalldämmung des Lärmschutzelements verbessert.

Von Vorteil ist es auch, wenn die Oberflächenstrukturen sich in ihrer Größe und Geometrie voneinander unterscheiden. Dadurch können konstruktive Interferenzeffekte verringert bzw. destruktive Interferenzeffekte für mehrere Frequenzen gleichzeitig erreicht werden.

Zweckmäßigerweise sind die Oberflächenstrukturen des Lärmschutzelements regelmäßig angeordnet, um eine gezielte destruktive Interferenz von einer oder mehreren Frequenzen zu erreichen.

Besonders von Vorteil ist es, wenn die Oberflächenstrukturen des Lärmschutzelements unregelmäßig angeordnet sind, um eine ungewollte konstruktive Interferenz zu unterdrücken, die Kohärenz des eintreffenden Schalls zu reduzieren und damit eine verbesserte Dissipation des Schalls zu erreichen.

Mit Vorteil sind die Oberflächenstrukturen des Lärmschutzelements mithilfe zumindest einer sich wiederholenden regelmäßigen geometrischen Form ausgebildet, vorzugsweise als gerade, schiefe oder abgeschnittene Prismen oder Antiprismen. Die Oberflächenstrukturen können jeweils als eine Pyramide, ein Pyramidenstumpf, ein Kegel, ein Kegelstumpf oder ein Zylinder oder Zylinderstumpf ausgebildet sein, um destruktive Interferenz bei gleichzeitig einfacher Fertigung des Lärmschutzelements zu ermöglichen.

Günstigerweise beträgt ein Abstand der Oberflächenstrukturen des Lärmschutzelements 0,1 mm bis 1000 mm, vorzugsweise 5 mm bis 660 mm, um destruktive Interferenz über ein breites Frequenzspektrum zu ermöglichen.

Es ist von Vorteil, wenn ein Öffnungswinkel der Oberflächenstrukturen des Lärmschutzelements von 0° bis 90°, vorzugsweise 10° bis 45°, relativ zu einem Lot einer Schicht oder Lage gemessen, vorzugsweise einer Deckschicht, beträgt. Dies hat eine günstigere Brechung des eintreffenden Schalls bzw. eine Erhöhung der Mehrfachreflexionen zur Folge.

Als besonders vorteilhaft erweist sich die Verwendung eines Lärmschutzelements an einem Betonrückhaltesystem wie einem New-Jersey-Profil, Step-Profil, Delta-Bloc-Profil oder einer Lärmschutzwand zur Schallabsorption und/oder Schalldämmung, um die Schallemission zu reduzieren.

Ein weiterer Vorteil der Verwendung eines Lärmschutzelements an einem Betonrückhaltesystem oder einer Lärmschutzwand liegt in der Dämpfung eines Aufpralls und damit einer Milderung von Schäden an einem Fahrzeug und an dessen Insassen und erfüllt somit eine duale Funktion.

Weitere Merkmale, Vorteile und Wirkungen der Erfindung ergeben sich anhand der nachfolgend dargestellten Ausführungsbeispiele. In den Zeichnungen, auf welche dabei Bezug genommen wird, zeigen:
Fig. 1 einen Schnitt durch ein Lärmschutzelement umfassend mehrere Schichten;
Fig. 2 einen Schnitt durch einen Teil eines Lärmschutzelements umfassend Schichten und Lagen mit steigender Dichte;
Fig. 3 einen Schnitt durch einen Teil eines Lärmschutzelements umfassend Schichten und Lagen mit sinkender Dichte;
Fig. 4 einen Schrägriss eines Lärmschutzelements mit regelmäßigen Oberflächenstrukturen;
Fig. 5 einen Schrägriss eines Ausführungsbeispiels eines Lärmschutzelements für ein Betonrückhaltesystem;
Fig. 6 zeigen einen Vergleich einer Schallabsorption für drei unterschiedliche Lärmschutzelemente in Abhängigkeit von Strukturaufbau und Immissionsfrequenz.

Mehrere Ausführungsbeispiele eines erfindungsgemäßen Lärmschutzelements 1 sind in Fig. 1 bis 5 dargestellt. Das Lärmschutzelement 1 wird aus einem Kunststoffgranulat gefertigt, vorzugsweise aus Altreifen oder einem anderen Recyclingkunststoff, mit einer Korngröße von 0,1 mm bis 15 mm. Das Lärmschutzelement 1 ist aus mehreren Schichten 2 oder Lagen 3 aufgebaut (siehe Fig. 1 bis 3), die durch eine Variation der Korngröße des Kunststoffgranulats gebildet werden, wobei Korngrößen von 0,4 mm bis 0,7 mm für Schichten 2 bzw. Lagen 3 höherer Dichte und Korngrößen von 2,0 mm bis 6,0 mm für Schichten 2 oder Lagen 3 niedrigere Dichte Anwendung finden. Eine Schicht 2 kann aus einer oder mehreren Lagen 3 bestehen, wobei innerhalb einer Schicht 2 nur Lagen 3 mit steigender Dichte, siehe Fig. 2, oder nur Lagen 3 mit sinkender Dichte, siehe Fig. 3, relativ zueinander vorhanden sind. Die Schichten 2 zeichnen sich insbesondere dadurch aus, dass diese alternierend höhere und geringere Dichte und optional höhere und geringere Porosität aufweisen, wie in Fig. 1 dargestellt. Das Lärmschutzelement 1 umfasst zumindest drei Schichten 2, kann aber grundsätzlich beliebig viele Schichten 2 aufweisen. Bevorzugt ist es, wie in Fig. 1 dargestellt das vier Schichten 2 vorgesehen sind.

Dadurch werden mehrere physikalische Effekte, die dämpfend wirken, kombiniert. Einerseits absorbieren die porösen Schichten 2 bzw. Lagen 3 den Schall, andererseits kommt es an den Phasenübergängen zwischen Schichten 2 bzw. Lagen 3 zu einer Reflexion des Schalls, was zu einer Verlängerung des effektiven Schallweges führt. Durch eine gezielte Wahl einer oder mehrerer Schichtdicken, vorzugsweise von 5 mm bis 100 mm, kann destruktive Interferenz über ein breites Frequenzspektrum erreicht werden.

In Fig. 6 werden die Schallabsorptionen nach ÖNORM EN 1793-1 für drei unterschiedliche Ausführungen eines Lärmschutzelements 1 verglichen. Eine erste Kurve 7 zeigt das frequenzabhängige Schallabsorptionsverhalten für ein erstes Lärmschutzelement 1, welches aus einer etwa 6 cm dicken Schicht 2 aus Kunststoffgranulat gefertigt ist. Eine zweite Kurve 8 zeigt das frequenzabhängige Schallabsorptionsverhalten für ein zweites Lärmschutzelement 1, welches aus einer etwa 7 cm dicken Schicht 2 höhere Porosität und einer etwa 1,5 cm dicken Schicht 2 geringerer Porosität gefertigt ist. Eine dritte Kurve 9 zeigt das frequenzabhängige Schallabsorptionsverhalten für ein drittes Lärmschutzelement 1, welches aus einer 1,5 cm dicken Schicht 2 höherer Dichte, einer 1,5 cm dicken Schicht 2 geringerer Dichte, einer 1,5 cm dicken Schicht 2 höherer Dichte und einer 3,5 cm dicken außenseitigen Schicht 2 geringerer Dichte gefertigt ist. Alle drei Lärmschutzelemente 1 weisen im Wesentlichen gleiche Oberflächenstrukturen 6 auf. Bei einem Vergleich der Kurven 7, 8, 9 wurden 6 dB für das erste Lärmschutzelement 1, 8 dB für das zweite Lärmschutzelement 1 und 11 dB für das dritte Lärmschutzelement 1 Schallabsorption, was einer Schallabsorptionsklasse A3 bis A4 entspricht, gemessen. Des Weiteren kann aus einem Vergleich zwischen den Kurven 7, 8, 9 eine Unterdrückung ungünstiger Resonanzphänomene, siehe ca. 1 kHz und ca. 2,5 kHz, und eine sehr gute Schallabsorption im Bereich von ca. 500 Hz bis ca. 4 kHz entnommen werden. Selbst ohne Oberflächenstrukturen 6 wies das dritte Lärmschutzelement 1 einen Wert von 9 dB auf.

Zusätzlich kann im Lärmschutzelement 1 in einer Schicht 2 oder Lage 3 zwischen zwei Schichten 2 oder Lagen 3, vorzugsweise in einer ersten oder zwischen erster und einer zweiten Schicht 2 oder Lage 3 zumindest ein stützendes bzw. verstärkendes und/oder Montagehilfen aufweisendes Element, vorzugsweise eine Lochschiene, eine Metallplatte, ein Profilrohr oder ein Gitter, integriert sein. In solch einem Fall ist es günstig, wenn mithilfe an einer oder mehreren Kanten des Lärmschutzelements 1 justierbaren Schablone die Position der nicht sichtbaren Montagehilfen bestimmt werden kann.

Eine oberste bzw. äußerste Schicht 2, eine Deckschicht 4, kann Oberflächenstrukturen 6 in Form von geraden, schiefen oder abgeschnittenen Pyramiden, Pyramidenstümpfen, Kegeln, Kegelstümpfen, Zylinder oder Zylinderstümpfen aufweisen, wie es in Fig. 4 dargestellt ist. Diese zusätzlichen Oberflächenstrukturen 6 können den eintreffenden Schall brechen, beugen und/oder zum Interferieren bringen und damit das Schalldämmungs- bzw. Schallabsorptionsverhalten positiv beeinflussen.

Außerdem kann eine Oberflächenbehandlung von zumindest einer Deckschicht 4 wie Lackieren, Bekleben, Bedrucken, Bemalen, Bedampfen, Besprühen, Färben oder Imprägnieren die Eigenschaften des Lärmschutzelements 1 erweitern und es wasserabweisend, optisch ansprechend und/oder zusätzliche Information enthaltend, gestalten.

Insbesondere der kombinierte Einsatz eines Lärmschutzelements 1 an einem Betonrückhaltesystem 5, wie in Fig. 5 dargestellt, vorzugsweise mit einem New-Jersey-Profil, Step-Profil, Delta-Bloc-Profil oder einem ähnlich zweckmäßigen Profil, und Lärmschutzwänden erweist sich als sehr vorteilhaft, da einerseits die Lärmschutzwände niedriger und damit kostengünstiger gestaltet und andererseits eventuell auftretende Kollisionen mit der Lärmschutzwand oder dem Betonrückhaltesystem durch das Lärmschutzelement 1 gemildert werden können.

Des Weiteren kann das Lärmschutzelement 1 auch für die Lärmreduktion von Stadien, Flughäfen, Schwimmbädern, Industrie und im Privatbereich Anwendung finden.

Ein mögliches Herstellungsverfahren eines Lärmschutzelements 1 und die Verbindung und/oder Fertigung dessen Schichten 2 oder Lagen 3 ist durch ein Pressen von Kunststoffgranulat bei erhöhter Temperatur, vorzugsweise 90 °C bis 200 °C, und/oder erhöhtem Druck, vorzugsweise 50 bar bis 200 bar und eventueller Zuhilfenahme eines Bindemittels, vorzugsweise vorher bei einer Granulattemperatur von 30 °C bis 100 °C aufgesprühtes oder aufgegossenes Polyurethan, gegeben. Die einzelnen Schichten 2 oder Lagen 3 können in einem einzigen Schritt oder sequenziell in mehreren Schritten aufeinander gepresst werden, wobei ein Bindemittelanteil pro Schicht 2 oder Lage 3 2 % bis 20 % beträgt, vorzugsweise 5 % bis 8 %. Die Schichten 2 oder Lagen 3 weisen eine Porosität von 1 % bis 10 % auf, wobei die Schichten 2 oder Lagen 3 mit kleineren Korngrößen und höherer Dichte eine Porosität von 1 % bis 3 % und die Schichten 2 oder Lagen 3 mit größeren Korngrößen und geringerer Dichte eine Porosität von 3 % bis 8 % aufweisen können. Vorteilhaft ist bei diesem Verfahren, dass im Laufe des Prozesses das Bindemittel nicht mehr beobachtbar verbindet und dadurch das Lärmschutzelement nach Granulierung erneut für ein Lärmschutzelement 1 verwendet werden kann. Dies trägt zu einer erheblichen CO₂-Reduktion und Ressourcenschonung bei und schützt somit die Umwelt.

Ein Lärmschutzelement 1 der eingangs beschriebenen Art weist eine sehr gute Schallabsorption und/oder Schalldämmung, gute mechanische Stabilität, einen erleichterten Ab-, Auf- und Umbau auf und kann umweltschonend hergestellt werden.

## Patentansprüche

1. Lärmschutzelement (1), welches zumindest drei übereinander angeordnete Schichten (2) aus einem oder mehreren Kunststoffen umfasst, wobei die Schichten (2) unterschiedliche Dichten und optional unterschiedliche Porositäten aufweisen, wobei das Lärmschutzelement (1) alternierend schallabsorbierende Schichten (2) aufweist, wobei die Dichten und optional die Porositäten von einer Schicht (2) zu einer darauffolgenden Schicht (2) abwechselnd zunehmen und abnehmen, wobei die Schichten (2) optional aus mehreren Lagen (3) bestehen, wobei Schichten (2) geringerer Dichte abwechselnd mit Schichten (2) höherer Dichte vorgesehen sind, wobei die Schichten (2) geringerer Dichte eine Dichte von 0,2 g/cm³ bis 0,6 g/cm³ und die Schichten (2) höherer Dichte eine Dichte von 0,4 g/cm³ bis 0,9 g/cm³ aufweisen.

2. Lärmschutzelement (1) nach Anspruch 1, **dadurch gekennzeichnet, dass** die Schichten (2) aus einem Granulat mit einer Korngröße von 0,1 mm bis 15 mm, vorzugsweise die Schichten (2) höherer Dichte von 0,4 mm bis 0,7 mm und die Schichten (2) niedrigerer Dichte von 2,0 mm bis 6,0 mm, gefertigt sind.

3. Lärmschutzelement (1) nach Anspruch 1 oder 2, **dadurch gekennzeichnet, dass** zumindest eine Schicht (2) oder Lage (3), vorzugsweise eine Deckschicht (4), eine Dicke von 5 mm bis 100 mm aufweist.

4. Lärmschutzelement (1) nach einem der Ansprüche 1 bis 3, **dadurch gekennzeichnet, dass** zumindest vier Schichten (2) vorgesehen sind.

5. Lärmschutzelement (1) nach einem der Ansprüche 1 bis 4, **dadurch gekennzeichnet, dass** in einer Schicht (2) oder Lage (3), zwischen zwei Schichten (2) oder Lagen (3), vorzugsweise in einer ersten oder zwischen erster und einer zweiten Schicht (2) oder Lage (3), zumindest ein stützendes bzw. verstärkendes und/oder Montagehilfen aufweisendes Element, vorzugsweise eine Lochschiene, integriert ist.

6. Lärmschutzelement (1) nach einem der Ansprüche 1 bis 5, **dadurch gekennzeichnet, dass** das Lärmschutzelement (1) als flächiges Modul ausgebildet ist.

7. Lärmschutzelement (1) nach Anspruch 6, **dadurch gekennzeichnet, dass** das Modul zumindest bereichsweise korrespondierend zu einer Lärmschutzwand, vorzugsweise zwischen profilierte Stützen derselben einpassbar, ausgebildet ist.

8. Lärmschutzelement (1) nach Anspruch 6, **dadurch gekennzeichnet, dass** das Modul zumindest bereichsweise korrespondierend zu einem Betonrückhaltesystem (5) ausgebildet ist.

9. Lärmschutzelement (1) nach einem der Ansprüche 1 bis 8, **dadurch gekennzeichnet, dass** zumindest eine Deckschicht (4) oberflächenbehandelt ist.

10. Lärmschutzelement (1) nach einem der Ansprüche 1 bis 9, **dadurch gekennzeichnet, dass** eine Schicht (2) oder Lage (3), vorzugsweise die Deckschicht (4), eine oder mehrere konvexe und/oder konkave Oberflächenstrukturen (6) aufweist.

11. Lärmschutzelement (1) nach Anspruch 10, **dadurch gekennzeichnet, dass** die Oberflächenstrukturen (6) sich in ihrer Größe und Geometrie voneinander unterscheiden.

12. Lärmschutzelement (1) nach Anspruch 10 oder 11, **dadurch gekennzeichnet, dass** die Oberflächenstrukturen (6) regelmäßig angeordnet sind.

13. Lärmschutzelement (1) nach einem der Ansprüche 10 bis 12, **dadurch gekennzeichnet, dass** die Oberflächenstrukturen (6) mithilfe zumindest einer sich wiederholenden regelmäßigen geometrischen Form ausgebildet sind.

14. Lärmschutzelement (1) nach einem der Ansprüche 10 bis 13, **dadurch gekennzeichnet, dass** ein Abstand der Oberflächenstrukturen (6) 0,1 mm bis 1000 mm, vorzugsweise 5 mm bis 660 mm, beträgt.

## Claims

1. A noise protection element (1) comprising at least three superposed layers (2) made from one or more plastics, wherein the layers (2) have different densities and optionally different porosities, wherein the noise protection element (1) incorporates alternating sound absorbing layers (2), wherein the densities and optionally the porosities may increase and decrease alternatingly from one layer (2) to a subsequent layer (2), wherein said layers (2) optionally consist of a plurality of plies(3), wherein layers (2) of lower density are provided in alternating manner with layers (2) of higher density, wherein the layers (2) of lower density have a density of 0.2 g/cm³ to 0.6 g/cm³, and the layers (2) of higher density have a density of 0.4 g/cm³ to 0.9 g/cm³.

2. The noise protection element (1) according to either of claims 1 or 2, **characterized in that** the layers (2) are made from a granulate having a grain size from 0.1 mm to 15 mm, for the layers (2) of higher density preferably from 0.4 mm to 0, 7 mm, and for the layers (2) of lower density from 2.0 mm to 6.0 mm.

3. The noise protection element (1) according to either of claims 1 or 2, **characterized in that** at least one layer (2) or ply (3), preferably a cover layer (4), has a thickness from 5 mm to 100 mm.

4. The noise protection element (1) according to any one of claims 1 to 3, **characterized in that** at least four layers (2) are provided.

5. The noise protection element (1) according to any one of claims 1 to 4, **characterized in that** at least one element that serves as a support or reinforcement and/or has mounting aids, preferably a perforated rail, is integrated in a layer (2) or ply (3), between two layers (2) or plies (3), preferably in a first or between a first and a second layer (2) or ply (3).

6. The noise protection element (1) according to any one of claims 1 to 5, **characterized in that** the noise protection element (1) is constructed as a flat module.

7. The noise protection element (1) according to claim 6, **characterized in that** the module is designed such that at least areas corresponding to a noise protection wall can be fitted preferably between profiled supports of the same.

8. The noise protection element (1) according to claim 6, **characterized in that** the module is designed such that at least areas thereof correspond to a concrete restraint system (5).

9. The noise protection element (1) according to any one of claims 1 to 8, **characterized in that** at least one cover layer (4) is surface-treated.

10. The noise protection element (1) according to any one of claims 1 to 9, **characterized in that** one layer (2) or ply (3), preferably the cover layer (4), has one or more convex and/or concave surface structures (6).

11. The noise protection element (1) according to claim 10, **characterized in that** the surface structures (6) differ from each other in terms of size and geometry.

12. The noise protection element (1) according to either of claims 10 or 11, **characterized in that** the surface structures (6) are arranged regularly.

13. The noise protection element (1) according to any one of claims 10 to 12, **characterized in that** the surface structures (6) are formed using at least one repeating regular geometrical shape.

14. The noise protection element (1) according to any one of claims 10 to 13, **characterized in that** a distance between the surface structures (6) is from 0.1 mm to 1000 mm, preferably 5 mm to 660 mm.

## Revendications

1. Elément d'insonorisation (1) lequel comprend au moins trois couches (2) superposées en une ou en plusieurs matières plastiques, les couches (2) présentant des densités différentes et en option, des porosités différentes, l'élément d'insonorisation (1) comportant en alternance des couches (2) d'absorption acoustique, les densités et en option, les porosités croissant et décroissant en alternance d'une couche (2) vers la couche (2) successive, les couches (2) étant constituées en options de plusieurs nappes (3), des couches (2) de densité plus faible étant prévues en alternance avec des couches (2) de densité plus importante, les couches (2) de plus faible densité présentant une densité de 0,2 g/cm³ à 0,6 g/cm³ et les couches (2) de densité plus importante présentant une densité de 0,4 g/cm³ à 0,9 g/cm³.

2. Elément d'insonorisation (1) selon la revendication 1, **caractérisé en ce que** les couches (2) sont fabriquées dans un granulé d'une grosseur de grains de 0,1 mm à 15 mm, de préférence pour les couches (2) de densité plus importante de 0,4 mm à 0,7 mm et pour les couches (2) de plus faible densité de 2,0 mm à 6,0 mm.

3. Elément d'insonorisation (1) selon la revendication 1 ou la revendication 2, **caractérisé en ce qu'**au moins une couche (2) ou nappe (3), de préférence une couche de couverture (4) présente une épaisseur de 5 mm à 100 mm.

4. Elément d'insonorisation (1) selon l'une quelconque des revendications 1 à 3, **caractérisé en ce qu'**au moins 4 couches (2) sont prévues.

5. Elément d'insonorisation (1) selon l'une quelconque des revendications 1 à 3, **caractérisé en ce que** dans une couche (2) ou nappe (3), entre deux couches (2) ou nappes (3), de préférence dans une première ou entre une première et une deuxième couche (2) ou nappe (3) est intégré au moins un élément d'appui ou de renfort et/ou comportant des auxiliaires de montage, de préférence une barre perforée.

6. Elément d'insonorisation (1) selon l'une quelconque des revendications 1 à 5, **caractérisé en ce que** l'élément d'insonorisation (1) est conçu comme un module plan.

7. Elément d'insonorisation (1) selon la revendication 6, **caractérisé en ce que** le module est conçu pour correspondre au moins par sections avec une paroi antibruit, de préférence en étant encastrable entre des supports profilés de celle-ci.

8. Elément d'insonorisation (1) selon la revendication 6, **caractérisé en ce que** le module est conçu pour correspondre au moins par sections avec un système de retenue de béton (5).

9. Elément d'insonorisation (1) selon l'une quelconque des revendications 1 à 8, **caractérisé en ce qu'**au moins une couche de couverture (4) a subi un traitement de surface.

10. Elément d'insonorisation (1) selon l'une quelconque des revendications 1 à 9, **caractérisé en ce qu'**une couche (2) ou nappe (3), de préférence la couche de couverture (4) comporte une ou plusieurs structures superficielles convexes et/ou concaves.

11. Elément d'insonorisation (1) selon la revendication 10, **caractérisé en ce que** les structures superficielles (6) se différencient entre elles par leur taille et leur géométrie.

12. Elément d'insonorisation (1) selon la revendication 10 ou la revendication 11, **caractérisé en ce que** les structures superficielles (6) sont placées régulièrement.

13. Elément d'insonorisation (1) selon l'une quelconque des revendications 10 à 12, **caractérisé en ce que** les structures superficielles (6) sont conçues à l'aide d'au moins un moule géométrique régulier répétitif.

14. Elément d'insonorisation (1) selon l'une quelconque des revendications 10 à 13, **caractérisé en ce qu'**un écart entre les structures superficielles (6) est de 0,1 mm à 1000 mm, de préférence de 5 mm à 660 mm.
